# FASCICULE DE BREVET EUROPEEN

(11) **EP 1 493 927 B1**
(45) Date de publication et mention de la délivrance du brevet: **11.09.2013**
(21) Numéro de dépôt: 03077042.4
(22) Date de dépôt: 30.06.2003
(51) Int. Cl.: F04D 13/06, F04D 15/00

(54) **Interface de commande de systeme d'asservissement d'appareils électriques**
Schnittstelle für eine Maschinensteuerung
Control system interface for electrical machine

(43) Date de publication de la demande: 05.01.2005
(73) Titulaire: Pompes Salmson, 78400 Chatou (FR)
(72) Inventeur: Pottier, Xavier, 53970 Montigne le Brillant (FR); Kernours, Michel, 35970 Mondevert (FR); Bouilly, Hervé, 53940 Le Genest Saint-Isle (FR)
(74) Mandataire: Hirsch & Associés

(56) Documents cités:
- EP-A- 0 351 272
- EP-A- 1 063 751
- DE-A- 3 342 967
- DE-A- 3 807 832
- US-A- 3 820 287
- US-A- 3 825 703

## Description

La présente invention concerne une interface de commande de système d'asservissement d'appareils électriques.

Les interfaces de commande peuvent être à commande manuelle mais de plus en plus fréquemment, les interfaces sont asservies électroniquement. Les pompes telles que celles destinées à la circulation de l'eau dans les logements, en particulier pour le chauffage, sont asservies électroniquement d'une part pour réduire la consommation d'énergie dans le respect des règles de protection de l'environnement et d'autre part pour améliorer le confort acoustique des installations.

Les systèmes d'asservissement électroniques actuels s'avèrent coûteux et donc mal adaptés aux marchés, ce qui n'incite pas les distributeurs et installateurs à faire évoluer le système non asservi vers des systèmes asservis.

Le document US3820287 divulgue une machine à rectifier avec un agencement pour installer des paramètres de réglage de cycle de rectification et ensuite les verrouiller aux conditions sélectionnées de façon à les rendre inaccessibles à l'opérateur normal.

Le document EP1063751 divulgue un groupe motopompe qui comporte une pompe de circulation entraînée par un moteur électrique. Sur le carter du groupe, un circuit à horloge de commande du groupe est enfichable. L'interface entre le groupe et le circuit à horloge est agencé pour rendre le groupe utilisable comme un groupe conçu sans circuit à horloge en retirant le circuit à horloge du groupe. De la sorte, le circuit à horloge peut être monté ultérieurement ou pour un équipement moindre être retiré.

L'invention propose une interface qui soit simple et peu onéreuse à fabriquer. La solution est une interface comprenant un sélecteur, mobile entre deux positions de sélection, un emplacement pour une carte, des bornes reliées entre elles selon la position du sélecteur lorsqu'il n'y a pas de carte dans l'emplacement ou selon la carte lorsqu'une carte est dans l'emplacement.

La carte comporte un organe de mesure de la position du sélecteur.

Dans un mode de réalisation, lorsqu'une carte est dans l'emplacement, les bornes sont reliées entre elles également selon la position du sélecteur.

Avantageusement, l'interface peut comprendre en outre des bornes de liaison avec un réseau électrique. Le sélecteur peut être un sélecteur manuel.

L'invention concerne aussi un système d'asservissement comprenant l'interface, tel que décrit précédemment, et une carte dans l'emplacement.

De préférence, la carte est amovible. La carte peut être une carte CMS.

L'invention se rapporte aussi à un appareil comprenant l'interface décrit précédemment.

De préférence, les bornes de l'interface sont reliées au bobinage de l'appareil, le bobinage de l'appareil étant sélectionné selon la liaison entre les bornes. Avantageusement, les bornes sont reliées entre elles selon une carte dans l'emplacement.

D'autres caractéristiques et avantages de l'invention apparaîtront à la lecture de la description détaillée qui suit des modes de réalisation de l'invention, donnés à titre d'exemple uniquement et en références aux dessins qui montrent :
- figure 1, une interface selon l'invention;
- figure 2, l'interface de la figure 1 en mode manuel ;
- figure 3, un graphe de fonctionnement de l'interface de la figure 2 ;
- figure 4, l'interface de la figure 1 dans un système d'asservissement ;
- figure 5, une vue en détail de la figure 4 ;
- figure 6, une vue en détail de la figure 4 ;
- figure 7, un graphe de fonctionnement de l'interface de la figure 4 ;
- figure 8, un graphe de fonctionnement selon la figure 7.
   L'invention se rapporte à un système d'asservissement comprenant une interface comportant un emplacement pour une carte et des bornes qui sont reliées entre elles selon la présence ou l'absence d'une carte dans l'emplacement. L'interface autorise soit une configuration pour des appareils à commande manuelle, soit une configuration pour des appareils asservis électroniquement. Une même interface pouvant être appliquée dans les deux modes de fonctionnement, les coûts de fabrication sont donc réduits.
   La figure 1 montre un mode de réalisation de l'interface 10. L'interface comprend un sélecteur 12, mobile entre deux positions de sélection ; l'interface comprend aussi un emplacement 14 pour une carte. Des bornes 16 de l'interface 10 sont reliées entre elles selon la position du sélecteur 12 lorsqu'il n'y a pas de carte dans l'emplacement 14 ou selon la carte lorsqu'il y a une carte dans l'emplacement 14. L'interface est de conception simple permettant son adaptation sur des appareils asservis électroniquement ou non. Une pièce shunt montée à la place de la carte électronique permet de réaliser la version sans asservissement.
   L'interface 10 permet de relier un appareil, tel qu'un moteur ou une pompe, à un réseau électrique d'alimentation. L'interface 10 comprend des bornes d'entrée 15 pour établir une liaison avec le réseau électrique et des bornes de sortie 16 pour établir une liaison avec l'appareil à commander. La liaison avec le réseau électrique d'alimentation sur l'interface par les bornes 15 permet de simplifier la réalisation de l'alimentation de l'appareil et de réduire les coûts de fabrication des connexions avec le réseau électrique d'alimentation du condensateur de déphasage de l'appareil par des bornes 17, de la carte dans l'emplacement 14 et du moteur par les bornes 16.
   Le sélecteur 12 est un commutateur mobile entre deux positions de sélection. Le sélecteur 12 peut aussi être mobile entre plus de deux positions permettant une plus grande variété de sélection. Selon la figure 1, le sélecteur 12 est mobile entre trois positions référencées par les bornes de sortie P1, P2, P3 ; la borne d'entrée du sélecteur 12 est référencée P0. Le sélecteur 12 peut être manuel permettant à l'utilisateur de choisir la position du sélecteur qui convient pour le fonctionnement souhaité de l'appareil. Selon la figure 1, le sélecteur est par exemple mobile en rotation entre les positions de sélection. Le sélecteur 12 est relié aux bornes 16 de l'interface par l'intermédiaire de l'emplacement 14 ; sur la figure 1, le circuit électrique entre les bornes 16 et le sélecteur 12 est ouvert au niveau de l'emplacement 14.
   L'emplacement 14 est une prise permettant de brancher une carte permettant d'établir un contact entre les bornes 16 et le sélecteur 12. Lorsque l'interface 10 est utilisé avec un appareil non asservi, le circuit électrique entre la sortie 16 et le sélecteur 12 est fermé en reliant les bornes du sélecteur 12 directement aux bornes de sortie 16. La liaison directe est par exemple réalisée en établissant, en usine, un pontage entre les bornes du sélecteur 12 et les bornes de sortie 16, telle que représentée sur la figure 2. Lorsque l'interface 10 est utilisé avec un appareil asservi électroniquement, une carte comportant des composants électroniques est enfichée dans l'emplacement 14. Le circuit électrique entre les bornes de sortie 16 et le sélecteur 12 est fermé par l'intermédiaire de la carte et des composants électroniques. Sur la figure 1 l'emplacement 14 comporte des bornes référencées 140 à 149.
   Les bornes de sortie 16 de l'interface adaptent l'interface sur un appareil, une pompe ou un moteur par exemple. Les bornes de sorties 16 sont par exemple connectées au bobinage du rotor et/ou du stator de la pompe. Par exemple, lorsque l'interface est adaptée sur un moteur asynchrone à cage d'écureuil, les bornes de sorties 16 sont reliées au stator du moteur. Le bobinage de l'appareil est sélectionné selon la liaison entre les bornes 16. La liaison entre les bornes 16 est déterminée par la présence de la carte électronique. Lorsque l'emplacement 14 ne comporte pas de carte, la liaison entre les bornes 16 est déterminée par la sélection par l'utilisateur d'une position du sélecteur 12. Lorsque l'emplacement 14 comporte une carte, la connexion de la sortie 16 est déterminée par la carte. Toutefois, en présence d'une carte dans l'emplacement 14, la liaison entre les bornes de sortie 16 peut être non seulement déterminée par la carte mais aussi par la position du sélecteur 12. Sur la figure 1, les bornes de sortie 16 sont référencées 161, 162, 163, 164, 165.
   Dans un mode de réalisation, l'interface 10 comprend des bornes 17 pour brancher un condensateur CM de déphasage lorsque l'interface est adaptée sur un moteur asynchrone monophasé à condensateur de déphasage. Ceci permet de simplifier la réalisation de la connexion entre le condensateur et le moteur.
   La figure 2 montre l'interface 10 avec un appareil 28, par exemple une pompe, non asservie. L'interface 10 est dans une configuration pour des appareils à commande manuelle. Les caractéristiques en sortie de la pompe (débit/pression du fluide) peuvent être rendues dépendantes du branchement du bobinage de la pompe. Sur la figure 2, le bobinage de la pompe 28 est référencé 281, 282, 283. Il s'agit par exemple du bobinage du stator d'un moteur asynchrone à cage d'écureuil. La pompe 28 comprend des bornes référencées M1 à M8. L'interface 10 est connectée aux bornes de la pompe 28 par les bornes de sortie 161 à 165. L'interface 10 ne comprend pas de carte dans l'emplacement 14 et les bornes P0 à P3 du sélecteur 12 sont reliées respectivement aux bornes 161 à 164 de la sortie 16 par des pontages 19. Les pontages sont par exemple réalisés en usine. La borne de sortie 161 est reliée à la borne P0 par le pontage 191, la borne de sortie 162 est reliée à la borne P3 par le pontage 192, La borne de sortie 163 est reliée à la borne P2 par le pontage 193, la borne de sortie 164 est reliée à la borne P1 par le pontage 194.
   La liaison entre les bornes de sortie 16 est déterminée par la position du sélecteur 12 choisie par l'utilisateur. Ainsi,
- lorsque le sélecteur 12 est dans la position correspondant à la borne P1 et grâce aux pontages 191 et 194, les bornes de sortie 161 et 164 sont reliées entre elles. Cette liaison a pour conséquence le branchement de la bobine 283 ;
- lorsque le sélecteur 12 est dans la position correspondant à la borne P2 et grâce aux pontages 191 et 193, les bornes de sortie 161 et 163 sont reliées entre elles. Cette liaison a pour conséquence le branchement des bobines 282 et 283 ;
- lorsque le sélecteur 12 est dans la position correspondant à la borne P3 et grâce aux pontages 191 et 192, les bornes de sortie 161 et 162 sont reliées entre elles. Cette liaison a pour conséquence le branchement des bobines 281, 282 et 283 ;

La figure 3 montre la sélection manuelle par l'utilisateur d'une courbe hydraulique de fonctionnement de la pompe. La figure 3 montre un graphe indiquant le débit (m³/H) et la pression (mCE, mètre Colonne d'Eau) en sortie de pompe selon un branchement du bobinage de la pompe et une vitesse de rotation du rotor de la pompe. Le graphe montre trois courbes 1, 2, 3 représentant chacune un mode de fonctionnement de la pompe ; ces courbes correspondent chacune à une position du sélecteur 12. Le nombre de courbes et de positions du sélecteur 12 est donc donné à titre d'exemple. La courbe 1 correspond à la position P3 du sélecteur 12 et à la vitesse maximale de rotation du rotor ; la courbe 2 correspond à la position P2 du sélecteur 12 et à une vitesse intermédiaire de rotation du rotor ; la courbe 3 correspond à la position P1 du sélecteur 13 et à une vitesse minimale de rotation du rotor. L'utilisateur sélectionne alors manuellement la courbe hydraulique souhaitée du graphe de la figure 3 par la commutation du sélecteur 12. La sélection de la position du sélecteur 12 commute directement les bobines du moteur.

La figure 4 montre l'interface de la figure 1 dans un système d'asservissement. Sur la figure 4, le système d'asservissement comprend l'interface 10 et une carte 20 électronique. La carte 20 est enfichée dans l'emplacement 14. Le système d'asservissement permet une commutation électronique de la liaison entre les bornes 16 de l'interface 10. Le système d'asservissement est branché sur un appareil 28, tel qu'une pompe ; le système d'asservissement permet le réglage du fonctionnement de l'appareil 28.

Les bornes de sortie 16 sont reliées entre elles par l'intermédiaire de l'emplacement 14 comportant la carte 20 et par l'intermédiaire du sélecteur 12. Selon la carte 20 enfichée, la liaison entre les bornes 16 varie. La carte 20 comporte un organe 22 de logique de commande. L'organe 22 permet de mesurer la position du sélecteur 12. L'organe 22 assure ensuite la fonction correspondante à la position du sélecteur 12. La fonction déterminée par l'organe 22 permet d'établir une liaison entre les bornes de sortie 16 de l'interface 10. L'organe 22 peut comporter des fonctions prédéfinies, programmées à l'avance en usine par exemple, ce qui rend la carte 20 immédiatement utilisable. L'organe 22 peut aussi comporter des fonctions définies par l'utilisateur lui-même ; la programmation de l'organe 22 par l'utilisateur lui-même permet à ce dernier d'enregistrer les fonctions qu'il souhaite voir appliquées à l'appareil asservi par l'interface 10.

Avantageusement, la carte 20 est amovible ce qui permet à l'utilisateur d'utiliser une autre carte 20 comportant un organe 22 programmé différemment; l'utilisateur peut ainsi aisément modifier le fonctionnement de l'appareil 28, ou assurer son remplacement par une carte de rechange après-vente. Le fabricant peut aussi aisément différencier sa gamme de produits par différentes cartes montées en usine. Une même interface 10 permet de réaliser tout type de fonctions à l'aide de cartes électroniques appropriées installées sur l'interface 10.

Un exemple de schéma électrique de la carte 20 est représenté sur la figure 4. Avantageusement, la carte 20 est une carte de type CMS (Composants Montés en Surface) ; un tel type de carte est simple et peu onéreux à fabriquer. L'adaptation de l'interface à ce type de carte permet de rendre le système d'asservissement moins cher. La carte 20 telle que représentée sur la figure 4 comporte, outre l'organe 22, des bornes 200 à 209.

L'organe 22 est relié en entrée aux bornes d'entrée 201, 202, 204, 206 de la carte 20 par l'intermédiaire de composants électroniques R1, R2, R3, R4 tels que des résistances. Lorsque la carte 20 est dans l'emplacement 14, les bornes d'entrée 201, 202, 204, 206 de la carte 20 sont reliées aux bornes P0 à P3 du sélecteur 12 et les bornes de sortie 200, 203, 205, 207 de la carte 20 sont reliées aux bornes 16 de l'interface 10. Les composants R1, R2, R3, R4 permettent à l'organe 22 de détecter la position du sélecteur 12. La mesure de la position du sélecteur 12 par l'organe 22 est représentée sur la figure 5, qui est une vue en détail de la figure 4. La borne P0 du sélecteur 12 est reliée au zéro d'une alimentation +5V continue. La position du sélecteur 12 en P1-P2-P3 permet d'établir un niveau de tension distinct selon chaque position et qui sera interprété comme un état logique par l'unité de commande 22.

L'organe 22 est relié en sortie à des triacs Y1, Y2, Y3. Les triacs sont reliés à la borne de sortie 200 et respectivement aux bornes de sortie 203, 205, 207 de la carte 20. Le nombre de bornes d'entrée et de sortie de la carte et le nombre de triacs utilisés ne sont pas limités aux nombres décrits.

La figure 6 est une vue en détail de la figure 4 et représente la fonction des bornes 208 et 209. Les bornes 208 et 209 de la carte 20 sont au même potentiel. La borne 209 est par exemple utilisée avec la borne 203 pour l'alimentation électrique de la carte 20. La borne 208 est par exemple utilisée avec la borne 207 pour la fonction de dégommage, c'est-à-dire l'augmentation momentanée de la valeur du condensateur de déphasage du moteur CM, à l'aide d'un condensateur additionnel en parallèle, afin d'augmenter le couple moteur.

Sur la figure 4, selon la position mesurée du sélecteur 12 par l'organe 22 et selon les fonctions de l'organe 22, celui-ci active un triac. L'activation d'un triac établit une liaison entre deux bornes 16 particulières de l'interface 10 et un branchement des bobines de l'appareil 28. Ainsi :
- l'activation du triac Y1 permet d'établir une liaison entre les bornes 161 et 162. Cette connexion a pour conséquence le branchement des bobines 281, 282 et 283 ;
- l'activation du triac Y2 permet d'établir une liaison entre les bornes 161 et 163. Cette connexion a pour conséquence le branchement des bobines 282 et 283 ;
- l'activation du triac Y3 permet d'établir une liaison entre les bornes 161 et 164. Cette connexion a pour conséquence le branchement de la bobine 283.

La figure 7 montre un exemple d'asservissement du fonctionnement de l'interface de la figure 4. La figure 7 montre un graphe comportant les courbes hydrauliques 1, 2, 3 figurant sur la figure 3 et indiquant le débit (en m³/H) et la pression (mCE, mètre Colonne d'Eau) en sortie de pompe selon la vitesse de rotation du moteur de la pompe. Le graphe montre aussi des courbes A, B et C indiquant des niveaux de hauteur manométrique suivant le mode d'asservissement programmé. Les niveaux de hauteur manométrique sont des limites de fonctionnement de l'appareil par définition de pressions limites supérieures et/ou inférieures. Dans le cas d'une pompe, son fonctionnement peut être contrôlé par la pression en sortie de la pompe. Les niveaux de hauteur manométrique, pré-définis en laboratoire par exemple, sont de telle sorte qu'à chacune des positions du sélecteur corresponde l'un de ces niveaux. Les niveaux de hauteur manométrique peuvent être à pression constante ou à pression variable ou à une combinaison des deux. Sur la figure 7, ces niveaux sont variables. Un mode de fonctionnement consiste à sélectionner un niveau de hauteur manométrique (choix d'une courbe A, B ou C) par la sélection d'une position du sélecteur 12. L'interface 10 effectue l'asservissement électronique en modifiant la liaison entre les bornes 16 de sortie, provoquant ainsi la commutation électronique des bobines de l'appareil 28 ; la commutation des bobines provoque la commutation automatique sur les courbes hydrauliques 1, 2, 3 combinées aux courbes d'asservissement A, B, C suivant les fonctions préprogrammées sur la carte 20.

Un exemple de fonctionnement va être donné en référence à la figure 8, l'appareil étant par exemple une pompe. Le sélecteur 12 est positionné sur une position permettant la sélection de la courbe B, par exemple la position P2. Une largeur de bande ΔB est prédéterminée avec comme axe central la courbe B et comme limites supérieure et inférieure, respectivement les courbes B1 et B2. La bande définit les limites ou seuils de permutation automatique entre les 3 courbes hydrauliques 1, 2, 3.

Au démarrage la pompe fonctionne à une vitesse minimale correspondant à la courbe hydraulique 3 dans l'exemple et est maintenue à cet état de fonctionnement pendant un court instant pour la stabilisation de l'électronique de commande et de l'information du paramètre d'asservissement. Le point de fonctionnement de la pompe dépend des pertes de charge de l'installation dans laquelle est montée la pompe. Les pertes de charge sont caractérisées par les courbes Pc1, Pc2, Pc3 d'équation y = ax², le coefficient « a » correspondant à une valeur de perte de charge : la valeur de a augmente lorsque une vanne de l'installation est fermée, la valeur de a diminue lorsque une vanne est ouverte. Selon les pertes de charges de l'installation, le point de fonctionnement de la pompe se situe aux points Pd1, Pd2, Pd3.

Après la phase de démarrage écoulée, le système d'asservissement gère le fonctionnement de la pompe suivant le débit de celle-ci :
- sur une augmentation du débit (diminution des pertes de charge de l'installation correspondant à une ouverture d'une vanne), le système d'asservissement permute automatiquement les courbes hydrauliques 3 vers 2 et 2 vers 1, lorsque respectivement les seuils minimaux Pmin3 et Pmin2 sont atteints ;
- sur une diminution du débit (augmentation des pertes de charge de l'installation correspondant à une fermeture d'une vanne), le système d'asservissement permute automatiquement dans le sens inverse les courbes hydrauliques 1 vers 2 et 2 vers 3, lorsque respectivement les seuils maximaux Pmax1 et Pmax2 sont atteints.

Dans les plages de débit minimal (Dmin) ou de débit maximal (Dmax) la pompe fonctionne respectivement sur les courbes hydrauliques 3 ou 1.

Le système d'asservissement permet à l'utilisateur de régler le démarrage, le fonctionnement et éventuellement l'arrêt de la pompe dans des conditions souhaitées. Ceci permet d'une part de réduire la consommation d'énergie dans les règles de protection de l'environnement, et d'autre part, d'améliorer le confort acoustique des installations.

Le système ainsi défini offre la possibilité de réaliser tout type de fonctions à l'aide de cartes électroniques appropriées, connectées dans l'emplacement 14 de la même interface 10. A titre d'exemple de fonctions envisagées :
- une fonction déblocage du moteur + deux niveaux de hauteur manométrique asservis,
- une courbe hydraulique non asservie + deux niveaux de hauteur manométrique asservis,
- etc...

Bien entendu, la présente invention n'est pas limitée aux modes de réalisations décrits à titre d'exemple; ainsi, le nombre de bornes d'entrée et de sortie de l'interface peut varier....

## Revendications

1. Système d'asservissement comprenant une interface (10) comprenant :
- un sélecteur (12), mobile entre deux positions de sélection,
- un emplacement (14) pour une carte,
- des bornes (16) reliées entre elles selon
- la position du sélecteur (12) lorsqu'il n'y a pas de carte dans l'emplacement (14),
- la carte lorsqu'une carte est dans l'emplacement (14), la carte comportant un organe (22) de mesure de la position du sélecteur (12).

2. Système selon la revendication 1, **caractérisée en ce que**, lorsqu'une carte est dans l'emplacement (14), les bornes (16) sont reliées entre elles également selon la position du sélecteur (12).

3. Système selon la revendication 1 ou 2, **caractérisée en ce que** l'interface (10) comprend en outre des bornes (15) de liaison avec un réseau électrique.

4. Système selon l'une des revendications 1 à 3, **caractérisé en ce que** le sélecteur (12) est un sélecteur manuel.

5. Système d'asservissement selon l'une des revendications précédentes et comprenant la carte (20) dans l'emplacement (14).

6. Système selon la revendication 5, **caractérisé en ce que** la carte (20) est amovible.

7. Système selon l'une des revendications 5 à 6, **caractérisé en ce que** la carte (20) est une carte CMS.

8. Appareil comprenant le système selon l'une des revendications 1 à 7.

9. Appareil selon la revendication 8, **caractérisé en ce que** les bornes (16) de l'interface (10) sont reliées au bobinage de l'appareil, le bobinage de l'appareil étant sélectionné selon la liaison entre les bornes (16).

10. Appareil selon la revendication 9, **caractérisé en ce que** les bornes (16) sont reliées entre elles selon une carte (20) dans l'emplacement (14).

## Patentansprüche

1. Steuerungssystem, das eine Schnittstelle (10) umfasst, wobei das System Folgendes umfasst:
- einen Wähler (12), der zwischen zwei Auswahlstellungen bewegbar ist,
- einen Steckplatz (14) für eine Karte,
- Anschlüsse (16), die miteinander verbunden sind entsprechend:
- der Stellung des Wählers (12), wenn sich keine Karte in dem Steckplatz (14) befindet,
- der Karte, wenn eine Karte in dem Steckplatz (14) ist, wobei die Karte ein Organ (22) zum Messen der Stellung des Wählers (12) umfasst.

2. System nach Anspruch 1, **dadurch gekennzeichnet, dass**, wenn eine Karte in dem Steckplatz (14) ist, die Anschlüsse (16) ebenfalls entsprechend der Stellung des Wählers (12) miteinander verbunden sind.

3. System nach Anspruch 1 oder 2, **dadurch gekennzeichnet, dass** die Schnittstelle (10) außerdem Anschlüsse (15) zur Verbindung mit einem elektrischen Netz umfasst.

4. System nach einem der Ansprüche 1 bis 3, **dadurch gekennzeichnet, dass** der Wähler (12) ein manueller Wähler ist.

5. Steuerungssystem nach einem der vorhergehenden Ansprüche, das die Karte (20) in dem Steckplatz (14) umfasst.

6. System nach Anspruch 5, **dadurch gekennzeichnet, dass** die Karte (20) herausnehmbar ist.

7. System nach einem der Ansprüche 5 bis 6, **dadurch gekennzeichnet, dass** die Karte (20) eine SMD-Karte ist.

8. Vorrichtung, die das System nach einem der Ansprüche 1 bis 7 umfasst.

9. Vorrichtung nach Anspruch 8, **dadurch gekennzeichnet, dass** die Anschlüsse (16) der Schnittstelle (10) mit der Wicklung der Vorrichtung verbunden sind, wobei die Wicklung der Vorrichtung entsprechend der Verbindung zwischen den Anschlüssen (16) ausgewählt wird.

10. Vorrichtung nach Anspruch 9, **dadurch gekennzeichnet, dass** die Anschlüsse (16) entsprechend einer Karte (20) in dem Steckplatz (14) miteinander verbunden sind.

## Claims

1. Control system including an interface (10) comprising:
- a selector switch (12) movable between two selection positions,
- a slot (14) for a card,
- terminals (16) which are interconnected depending on:
- the position of the selector switch (12) when there is no card in the slot (14),
- the card when a card is in the slot (14), the card having a member (22) for measuring the position of the selector switch (12).

2. System according to claim 1, **characterized in that**, when a card is in the slot (14), the terminals (16) are interconnected also depending on the position of the selector switch (12).

3. System according to claim 1 or 2, **characterized in that** the interface (10) further comprises terminals (15) for connection to an electricity production network.

4. System according to one of claims 1 to 3, **characterized in that** the selector switch (12) is a manual selector switch.

5. Control system according to one of the preceding claims and comprising the card (20) in the slot (14).

6. Control system according to claim 5, **characterized in that** the card (20) is removable.

7. System according to one of Claims 5 to 6, **characterized in that** the card (20) is an SMD (surface mount device) card.

8. Apparatus comprising the system according to one of claims 1 to 7.

9. Apparatus according to claim 8, **characterized in that** the terminals (16) of the interface (10) are connected to a winding of the apparatus, the winding of the apparatus being selected depending on the interconnection between the terminals (16).

10. Apparatus according to claim 9, **characterized in that** the terminals (16) are interconnected depending on a card (20) in the slot (14).
